# EUROPÄISCHE PATENTSCHRIFT

(11) **EP 0 797 948 B1**
(45) Veröffentlichungstag und Bekanntmachung des Hinweises auf die Patenterteilung: **23.08.2000**
(21) Anmeldenummer: 97105070.3
(22) Anmeldetag: 26.03.1997
(51) Int. Cl.: A47L 13/60

(54) **Vorrichtung zum Reinigen einer einen Schwamm aufweisenden Schwammscheibe**
Device for cleaning an implement with a sponge
Dispositif pour nettoyer un outil muni d'une éponge

(30) Priorität: 27.03.1996 DE 19612050; 16.01.1997 DE 29700710 U
(43) Veröffentlichungstag der Anmeldung: 01.10.1997
(73) Patentinhaber: Diehl, Jens, 61200 Wölfersheim (DE)
(72) Erfinder: Diehl, Jens, 61200 Wölfersheim (DE)
(74) Vertreter: Schlagwein, Udo, Dipl.-Ing.

(56) Entgegenhaltungen:
- EP-A- 0 394 801
- EP-A- 0 609 187
- EP-A- 0 614 644
- DE-A- 3 225 734
- FR-A- 2 187 266
- US-A- 3 987 513

## Beschreibung

Die Erfindung betrifft eine Vorrichtung zum Reinigen einer einen Schwamm aufweisenden Schwammscheibe mit einem Behälter für Reinigungsflüssigkeit und mit außerhalb der Reinigungsflüssigkeit angeordneten Mitteln zum Abstützen des Schwamms beim Ausdrücken.

Solche Vorrichtungen werden insbesondere zum Reinigen von Schwammscheiben eingesetzt, welche zum Abwaschen von frisch verfugten Fliesen einer Wand oder eines Bodens vorgesehen sind. Die Schwammscheibe hat in der Regel einen auf einem Brett montierten Griff und an der dem Griff abgewandten Seite des Brettes den Schwamm. Eine aus der Praxis bekannte Vorrichtung hat als Mittel zum Abstützen des Schwamms beim Ausdrücken zwei auf dem Behälter mit Reinigungsflüssigkeit befestigte Rollen. Zur Reinigung taucht man die Schwammscheibe in die Reinigungsflüssigkeit ein und rollt sie anschließend über die Rollen. Hierbei wird eine zum Ausdrücken des Schwamms erforderliche Anpresskraft von Hand aufgebracht. Dieser Vorgang wird mehrmals wiederholt, bis der Schwamm gründlich gereinigt ist. Das Reinigen des Schwamms ist mit der bekannten Vorrichtung jedoch sehr zeitaufwendig und nimmt häufig genauso viel Zeit in Anspruch, wie das Abwaschen der Fliesen. Zur Vermeidung eines verbleibenden Grauschleiers auf den Fliesen muss das Abwaschen der Fliesen und das Reinigen des Schwamms möglichst schnell erfolgen. Eine Reinigung der Schwammscheibe, während man mit einer zweiten Schwammscheibe die Fliesen abwäscht, ist mit der bekannten Vorrichtung ohne zusätzliche Hilfskraft nicht möglich.

Der Erfindung liegt das Problem zugrunde, eine Vorrichtung der eingangs genannten Art so zu gestalten, dass sie die Schwammscheibe besonders zuverlässig reinigt, ohne die Aufmerksamkeit einer die Fliesen abwaschenden Person zu erfordern.

Dieses Problem wird erfindungsgemäß dadurch gelöst, dass sie Andrückmittel zum Erzeugen einer erforderlichen Andrückkraft beim Ausdrücken des Schwamms und eine Fördereinrichtung zur Bewegung der Schwammscheibe aus der Reinigungsflüssigkeit zu den Mitteln zum Abstützen des Schwamms und in eine außerhalb der Reinigungsflüssigkeit befindliche Entnahmeposition aufweist.

Durch diese Gestaltung wird die Schwammscheibe einfach in den Behälter mit der Reinigungsflüssigkeit gelegt. Hierbei nimmt der Schwamm der Schwammscheibe Reinigungsflüssigkeit auf. Die Fördereinrichtung bewegt die Schwammscheibe zu den Mitteln zum Abstützen des Schwamms, wo die zum Ausdrücken erforderliche Kraft aufgebracht wird, und schließlich in die Entnahmeposition. Dieser Vorgang kann beliebig oft wiederholt werden, bis die Schwammscheibe gründlich gereinigt ist. Da dieser Reinigungsvorgang keine oder nur eine geringe Aufmerksamkeit erfordert, kann man während dieser Zeit die Fliesen mit einer zweiten Schwammscheibe abwaschen. Anschließend wird die verschmutzte Schwammscheibe in die Reinigungsflüssigkeit gelegt und die saubere Schwammscheibe aus der Entnahmeposition entnommen. Dank der Erfindung lässt sich eine besonders große Fläche verfugter Fliesen von einer Person in sehr kurzer Zeit abwaschen. Da die Vorrichtung die zum Ausdrücken des Schwamms erforderliche Andrückkraft aufbringt, gestaltet sich die Reinigung der Schwammscheibe besonders ermüdungsfrei. Die erfindungsgemäße Vorrichtung eignet sich zur Reinigung einer nahezu beliebig gestalteten Schwammscheibe, welche beispielsweise einen besonders saugfähigen Schwamm oder einen mit einem relativ dünnen Vlies aufweist. Die Schwammscheibe kann weiterhin an ihrer Oberseite einen Handgriff, einen langen Stiel zur Reinigung der Fliesen im Stehen oder dergleichen aufweisen.

Der Antrieb der Fördereinrichtung könnte beispielsweise mit einer Handkurbel oder einem Hebel erfolgen. Zur Betätigung der Handkurbel oder des Hebels muss man jedoch das Abwaschen der Fliesen kurzzeitig unterbrechen. Eine Unterbrechung des Abwaschens lässt sich gemäß einer vorteilhaften Weiterbildung der Erfindung vermeiden, wenn die Vorrichtung einen Elektromotor zum Antrieb der Fördereinrichtung aufweist.

Die Fördereinrichtung könnte beispielsweise mehrere in einer Reihe angeordnete, von dem Elektromotor angetriebene Rollen aufweisen. Hierdurch wird der Schwamm zuverlässig von der Fördereinrichtung erfasst und zu den Mitteln zum Abstützen des Schwamms bewegt. Die Fördereinrichtung besteht jedoch gemäß einer anderen vorteilhaften Weiterbildung der Erfindung aus wenigen Bauteilen und gestaltet sich konstruktiv besonders einfach, wenn die Fördereinrichtung zumindest ein Förderband aufweist.

Die Mittel zum Abstützen des Schwamms und die Andrückmittel gestalten sich gemäß einer vorteilhaften Weiterbildung der Erfindung konstruktiv besonders einfach, wenn sie als Mittel zum Abstützen des Schwamms zumindest eine Ausdrückrolle oder ein Förderband und als Andrückmittel eine mit geringem Abstand oberhalb der Ausdrückrolle oder des Förderbandes angeordnete Andrückrolle aufweist. Durch diese Gestaltung wird die Schwammscheibe von der Fördereinrichtung zu der Ausdrückrolle bewegt und dabei von der Andrückrolle gegen die Ausdrückrolle oder das Förderband gedrückt. Die aus dem Schwamm ausgedrückte Reinigungsflüssigkeit läuft dabei an der Ausdrückrolle nach unten oder seitlich an dem Förderband vorbei.

Mit der erfindungsgemäßen Vorrichtung lassen sich unterschiedlich dicke Schwammscheiben reinigen, wenn der Abstand der Andrückrolle zu dem Förderband oder der Ausdrückrolle verstellbar ist.

Die Schwammscheibe wird gemäß einer anderen vorteilhaften Weiterbildung der Erfindung besonders gründlich gereinigt, wenn sie eine Sprühanlage zum Besprühen des Schwamms mit Reinigungsflüssigkeit hat.

Verbrauchte Reinigungsflüssigkeit wird gemäß einer anderen vorteilhaften Weiterbildung von sauberer Reinigungsflüssigkeit getrennt, wenn die Vorrichtung eine Führung der aus dem Schwamm ausgedrückten Reinigungsflüssigkeit in einen zweiten, von dem Behälter mit Reinigungsflüssigkeit getrennten Behälter aufweist. Hierdurch wird schmutzige, aus dem Schwamm ausgedrückte Reinigungsflüssigkeit in den zweiten Behälter gelenkt. Die Reinigungsflüssigkeit bleibt hierdurch weitgehend sauber und wird bei Bedarf nachgefüllt.

Zur weiteren Verbesserung der Reinigung der Schwammscheibe trägt es bei, wenn die Vorrichtung gemäß einer anderen vorteilhaften Weiterbildung der Erfindung eine den Elektromotor schaltende Steuerungseinrichtung zum mehrmaligen Bewegen der Schwammscheibe in die Reinigungsflüssigkeit und zu den Mitteln zum Abstützen des Schwamms aufweist. Versuche haben gezeigt, dass eine zwei- bis dreimalige Wiederholung des Reinigungsvorganges zur zuverlässigen Reinigung der Schwammscheibe ausreicht.

Die Vorrichtung ist gemäß einer anderen vorteilhaften Weiterbildung der Erfindung kostengünstig herstellbar, wenn das Förderband aus Kunststoff gefertigt ist. Das Förderband zeichnet sich durch eine hohe Stabilität aus, wenn es eine Kette aus Metallgliedern hat.

Die in die Reinigungsflüssigkeit eingelegte Schwammscheibe wird gemäß einer anderen vorteilhaften Weiterbildung der Erfindung besonders zuverlässig von dem Förderband erfasst, wenn das Förderband nach oben weisende Noppen zur Mitnahme der Schwammscheibe aufweist. Hierbei können eine Vielzahl von Noppen vorgesehen sein, die in den Schwamm einhaken und die Schwammscheibe mitführen. Alternativ dazu können auch wenige, besonders lang gestaltete Noppen vorgesehen sein, die die Schwammscheibe hintergreifen. Hierbei müsste der Abstand der Noppen größer sein als die Schwammscheibe lang ist.

Die Schwammscheibe ist gegenüber den Andrückrollen sicher positioniert, wenn seitlich neben dem Förderband und/oder der Ausdrückrolle eine Führungsschiene zur Führung der Schwammscheibe angeordnet ist.

Die Steuerung des Elektromotors gestaltet sich gemäß einer anderen vorteilhaften Weiterbildung der Erfindung besonders einfach, wenn sie zum Schalten des Elektromotors in Abhängigkeit von der Position der Schwammscheibe ausgebildete Sensorelemente aufweist. Als Sensorelemente lassen sich beispielsweise von der Schwammscheibe zu betätigende Kontaktschalter einsetzen.

Die Sensorelemente sind gemäß einer anderen vorteilhaften Weiterbildung der Erfindung unempfindlich gegen Verschmutzung, wenn die Sensorelemente zur Erfassung der Position eines in der Schwammscheibe angeordneten Magneten ausgebildet sind. Hierfür eignen sich beispielsweise Reedkontakte als Sensorelemente.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig.1: einen Längsschnitt einer in einem Behälter eingesetzten erfindungsgemäßen Vorrichtung mit einer Schwammscheibe,
- Fig.2: eine vergrößerte Darstellung der Vorrichtung aus Figur 1 von oben gesehen,
- Fig.3: eine weitere Ausführungsform der erfindungsgemäßen Vorrichtung.

Die Figur 1 zeigt eine in einem mit Reinigungsflüssigkeit gefüllten Behälter 1 angeordnete Vorrichtung zum Reinigen einer einen Schwamm 2 aufweisenden Schwammscheibe 3. Die Vorrichtung hat eine Fördereinrichtung 4 mit mehreren Förderbändern 5, 5a und eine Ausdrückrolle 6. Oberhalb der Förderbänder 5, 5a und der Ausdrückrolle 6 sind drei in einer Reihe angeordnete Andrückrollen 7 - 9 angeordnet.

Die Figur 2 zeigt, dass auf jeder Seite der Vorrichtung jeweils drei Andrückrollen 7 - 12 angeordnet sind. Die Andrückrollen sind auf einer Wippe 13 in ihrer Höhe und ihrer Neigung verstellbar angeordnet. Die Förderbänder 5 weisen an ihrer Oberseite eine Vielzahl von Noppen 14 auf und werden von in einem Rahmen 15 der Vorrichtung gelagerten Rollen 16, 17 angetrieben. Eine der Rollen 17 der Förderbänder 5, 5a wird von einem Elektromotor 18 über einen Keilriemen 19 angetrieben. Der Rahmen 15 hat in seinen Endbereichen jeweils einen Endschalter 20, 21, deren Signale einer Steuerungseinrichtung 22 des Elektromotors 18 zugeführt werden. Die Schwammscheibe 3 wird seitlich von einer Führungsschiene geführt.

Nach einem Einlegen der Schwammscheibe 3 in den Behälter 1 saugt der Schwamm 2 Reinigungsflüssigkeit auf. Anschließend betätigt die Schwammscheibe 3 den unteren Endschalter 21, wodurch der Elektromotor 18 eingeschaltet wird. Das Schalten des Elektromotors 18 kann wahlweise nach einer vorgegebenen Verzögerungszeit oder sofort erfolgen. Anschließend wird die Schwammscheibe 3 von den Förderbändern 5, 5a aus der Reinigungsflüssigkeit heraus zu der Ausdrückrolle 6 bewegt. Dabei drücken die Andrückrollen 7 - 12 die Schwammscheibe 3 gegen die Ausdrückrolle 6 und damit die Reinigungsflüssigkeit aus dem Schwamm 2 heraus. Die Andrückrollen 7 - 12 sind in Richtung der Ausdrückrolle 6 geringfügig geneigt. Hierdurch wird ein einfaches Einfädeln der Schwammscheibe 3 und ein kontinuierliches Ausdrücken des Schwamms 2 gewährleistet. Der Elektromotor 18 bewegt die Schwammscheibe 3 weiter, bis sie gegen den oberen Endschalter 20 gelangt. Anschließend wird der Elektromotor 18 umgeschaltet und bewegt die Schwammscheibe 3 wieder in die Reinigungsflüssigkeit zurück. Dieser Vorgang wiederholt sich zwei- bis dreimal. Anschließend schaltet der obere Endschalter 20 den Elektromotor 18 ab. Die Schwammscheibe 3 bleibt in der an dem oberen Endschalter 20 anliegenden Position liegen. Diese Position kennzeichnet die Entnahmeposition, in der sich die gereinigte Schwammscheibe 3 einfach von der Vorrichtung entnehmen lässt. Wenn man eine zweite Schwammscheibe in die Reinigungsflüssigkeit legt, saugt sich ihr Schwamm mit der Reinigungsflüssigkeit voll und gelangt gegen das Förderband 5. Nach Herausnahme der in der Entnahmeposition liegenden Schwammscheibe wird der Elektromotor 18 gestartet und die zweite Schwammscheibe gereinigt.

Die Figur 3 zeigt eine erfindungsgemäße Vorrichtung mit einer Sprühanlage 24 zum Besprühen der Schwammscheibe 3 mit Reinigungsflüssigkeit. Die Sprühanlage 24 hat eine in dem Behälter 1 angeordnete Förderpumpe 25 und eine unterhalb des Förderbandes 5 angeordnete Spritzdüse 26. Das Förderband 5 besteht aus Ketten 27 mit Metallgliedern 28 und wird gemeinsam mit der Ausdrückrolle 6 von dem Elektromotor 18 über eine Kette 29 schlupffrei angetrieben. An den Enden der Führungsschiene 23 sind jeweils ein Sensorelement 30, 31 angeordnet, welche zur Erfassung der Position der Schwammscheibe 3 ausgebildet sind. Hierfür ist in der Schwammscheibe 3 ein Magnet 32 angeordnet. Die Sensorelemente 30, 31 erzeugen in Abhängigkeit einer Änderung des magnetischen Feldes ein elektronisches Signal, mit dem die Förderpumpe 25 und der Elektromotor 18 des Förderbandes 5 und der Ausdrückrolle 6 geschaltet wird. Hierdurch wird die Position der Schwammscheibe 3 verschmutzungsunabhängig erfasst. Unterhalb der Ausdrückrolle 6 ist ein weiterer Behälter 33 angeordnet, der aus dem Schwamm 2 der Schwammscheibe 3 ausgedrückte Reinigungsflüssigkeit aufnimmt.

### Bezugszeichenliste

- 1: Behälter
- 2: Schwamm
- 3: Schwammscheibe
- 4: Fördereinrichtung
- 5,5a: Förderband

- 6: Ausdrückrolle
- 7: Andrückrolle
- 8: Andrückrolle
- 9: Andrückrolle
- 10: Andrückrolle

- 11: Andrückrolle
- 12: Andrückrolle
- 13: Wippe
- 14: Noppe
- 15: Rahmen

- 16: Rolle
- 17: Rolle
- 18: Elektromotor
- 19: Keilriemen
- 20: Endschalter

- 21: Endschalter
- 22: Steuerungseinrichtung
- 23: Führungsschiene
- 24: Sprühanlage
- 25: Förderpumpe 10

- 26: Spritzdüse
- 27: Kette
- 28: Metallglied
- 29: Kette
- 30: Sensorelement

- 31: Sensorelement
- 32: Magnet
- 33: Behälter

## Patentansprüche

1. Vorrichtung zum Reinigen einer einen Schwamm aufweisenden Schwammscheibe mit einem Behälter für Reinigungsflüssigkeit und mit außerhalb der Reinigungsflüssigkeit angeordneten Mitteln zum Abstützen des Schwamms beim Ausdrücken, **dadurch gekennzeichnet,** dass sie Andrückmittel (Andrückrolle 7 - 12) zum Erzeugen einer erforderlichen Andrückkraft beim Ausdrücken des Schwamms (2) und eine Fördereinrichtung (4) zur Bewegung der Schwammscheibe (3) aus der Reinigungsflüssigkeit zu den Mitteln (Ausdrückrolle 6) zum Abstützen des Schwamms (2) und in eine außerhalb der Reinigungsflüssigkeit befindliche Entnahmeposition aufweist.

2. Vorrichtung nach Anspruch 1, **dadurch gekennzeichnet,** dass die Fördereinrichtung (4) einen Elektromotor (18) zum Antrieb der Fördereinrichtung (4) aufweist.

3. Vorrichtung nach Anspruch 1 oder 2, **dadurch gekennzeichnet,** dass die Fördereinrichtung (4) zumindest ein Förderband (5, 5a) aufweist.

4. Vorrichtung nach zumindest einem der vorhergehenden Ansprüche, **dadurch gekennzeichnet,** dass sie als Mittel zum Abstützen des Schwamms (2) zumindest eine Ausdrückrolle (6) oder ein Förderband (5, 5a) und als Andrückmittel eine mit geringem Abstand oberhalb der Ausdrückrolle (6) oder des Förderbandes (5, 5a) angeordnete Andrückrolle (7 - 12) aufweist.

5. Vorrichtung nach Anspruch 4, **dadurch gekennzeichnet,** dass der Abstand der Andrückrolle (7 - 12) zu dem Förderband (5, 5a) oder der Ausdrückrolle (6) verstellbar ist.

6. Vorrichtung nach zumindest einem der vorhergehenden Ansprüche, **dadurch gekennzeichnet**, dass sie eine Sprühanlage (24) zum Besprühen des Schwamms (2) mit Reinigungsflüssigkeit hat.

7. Vorrichtung nach zumindest einem der vorhergehenden Ansprüche, **gekennzeichnet durch** eine Führung der aus dem Schwamm (2) ausgedrückten Reinigungsflüssigkeit in einen zweiten, von dem Behälter (1) mit Reinigungsflüssigkeit getrennten Behälter (33).

8. Vorrichtung nach zumindest einem der vorhergehenden Ansprüche, **dadurch gekennzeichnet**, dass sie eine den Elektromotor (18) schaltende Steuerungseinrichtung (22) zum mehrmaligen Bewegen der Schwammscheibe (3) in die Reinigungsflüssigkeit und zu den Mitteln zum Abstützen des Schwamms (2) aufweist.

9. Vorrichtung nach zumindest einem der vorhergehenden Ansprüche, **dadurch gekennzeichnet**, dass das Förderband (5, 5a) aus Kunststoff gefertigt ist.

10. Vorrichtung nach zumindest einem der vorhergehenden Ansprüche, **dadurch gekennzeichnet**, dass das Förderband (5) eine Kette (27) aus Metallgliedern (28) hat.

11. Vorrichtung nach zumindest einem der vorhergehenden Ansprüche, **dadurch gekennzeichnet**, dass das Förderband (5, 5a) nach oben weisende Noppen (14) zur Mitnahme der Schwammscheibe (3) aufweist.

12. Vorrichtung nach zumindest einem der vorhergehenden Ansprüche, **dadurch gekennzeichnet**, dass seitlich neben dem Förderband (5, 5a) und/oder der Ausdrückrolle (6) eine Führungsschiene (23) zur Führung der Schwammscheibe (3) angeordnet ist.

13. Vorrichtung nach zumindest einem der vorhergehenden Ansprüche, **dadurch gekennzeichnet,** dass sie zum Schalten des Elektromotors (18) in Abhängigkeit von der Position der Schwammscheibe (3) ausgebildete Sensorelemente (30, 31, Endschalter 20, 21) aufweist.

14. Vorrichtung nach Anspruch 13, **dadurch gekennzeichnet,** dass die Sensorelemente (30, 31) zur Erfassung der Position eines in der Schwammscheibe (3) angeordneten Magneten (32) ausgebildet sind.

## Claims

1. Device for cleaning a sponge float fitted with a sponge, with a container for cleaning fluid and means arranged clear of the cleaning fluid for supporting the sponge when it is squeezed out, characterized in that the device has pressing means (pressing roller 7 - 12) for generating the necessary pressure when the sponge (2) is squeezed out and a transfer arrangement (4) for transporting the sponge float (3) out of the cleaning fluid to the means (squeezing roller 6) for supporting the sponge (2) and to a withdrawal position clear of the cleaning fluid.

2. Device according to Claim 1, characterized in that the transfer arrangement (4) has an electric motor (18) to drive the transfer arrangement (4).

3. Device according to Claim 1 or Claim 2, characterized in that the transfer arrangement (4) has at least one conveyor belt (5, 5a).

4. Device according to at least one of the preceding claims, characterized in that it has, as means for supporting the sponge (2), at least one squeezing roller (6) or conveyor belt (5, 5a), and, as pressing means, at least one pressing roller (7 - 12) arranged, with a small clearance, above the squeezing roller (6) or conveyor belt (5, 5a).

5. Device according to Claim 4, characterized in that the clearance between the pressing roller (7 - 12) and the conveyor belt (5, 5a) or squeezing roller (6) is adjustable.

6. Device according to at least one of the preceding claims, characterized in that it has a spray system (24) for spraying the sponge (2) with cleaning fluid.

7. Device according to at least one of the preceding claims, characterized in that the cleaning fluid squeezed out of the sponge (2) is led into a second container (33) which is separate from the cleaning fluid container (1).

8. Device according to at least one of the preceding claims, characterized in that it has a control unit (22) which switches the electric motor (18) so that the sponge float (3) is repeatedly transported into the cleaning fluid and to the means for supporting the sponge (2).

9. Device according to at least one of the preceding claims, characterized in that the conveyor belt (5, 5a) is made of plastic material.

10. Device according to at least one of the preceding claims, characterized in that the conveyor belt (5) has a chain (27) of metal links (28).

11. Device according to at least one of the preceding claims, characterized in that the conveyor belt (5, 5a) has upwards pointing knobs (14) for gripping the sponge float (3).

12. Device according to at least one of the preceding claims, characterized in that a guide rail (23) for guiding the sponge float (3) is arranged alongside the conveyor belt (5, 5a) and/or squeezing roller (6).

13. Device according to at least one of the preceding claims, characterized in that it has sensor elements (30, 31, limit switches 20, 21) configured to switch the electric motor (18) according to the position of the sponge float (3).

14. Device according to Claim 13, characterized in that the sensor elements (30, 31) are configured to detect the position of a magnet (32) arranged in the sponge float (3).

## Revendications

1. Dispositif pour nettoyer une planche à éponge comprenant une éponge, qui comprend un récipient pour liquide de nettoyage et des moyens disposés en dehors du liquide de nettoyage pour donner appui à l'éponge lors de l'essorage, caractérisé en ce qu'il présente des moyens de pressage (rouleau de pressage 7-12) destinés à produire une force de pressage nécessaire lors de l'essorage de l'éponge (2) et un dispositif de transport (4) destiné à extraire la planche à éponge (3) du liquide de nettoyage et à l'amener aux moyens (rouleau d'essorage 6) qui donnent appui à l'éponge (2), et à une position de retrait qui se trouve en dehors du liquide de nettoyage.

2. Dispositif selon la revendication 1, caractérisé en ce que le dispositif de transport (4) comprend un moteur électrique (18) pour l'entraînement du dispositif de transport (4).

3. Dispositif selon la revendication 1 ou 2, caractérisé en ce que le dispositif de transport (4) comprend au moins une bande transporteuse (5, 5a).

4. Dispositif selon au moins une des revendications précédentes, caractérisé en ce qu'il comprend, comme moyens pour donner appui à l'éponge (2), au moins un rouleau d'essorage (6) ou une bande transporteuse (5, Sa) et, comme moyens de pressage, un rouleau de pressage (7-12) disposé à une petite distance au-dessus du rouleau d'essorage (6) ou de la bande transporteuse (5, 5a).

5. Dispositif selon la revendication 4, caractérisé en ce que la distance du rouleau de pressage (7-12) à la bande transporteuse (5, 5a) ou au rouleau d'essorage (6) est réglable.

6. Dispositif selon au moins une des revendications précédentes, caractérisé en ce qu'il comprend une installation d'arrosage (24) pour arroser l'éponge (2) avec un liquide de nettoyage.

7. Dispositif selon au moins une des revendications précédentes, caractérisé par un organe de guidage qui envoie le liquide de nettoyage extrait de l'éponge (2) dans un deuxième récipient (33) séparé du récipient (1) qui contient le liquide de nettoyage.

8. Dispositif selon au moins une des revendications précédentes, caractérisé en ce qu'il présente un dispositif de commande (22) commandant le moteur électrique (18), pour entraîner la planche à éponge (3) à plusieurs reprises dans le liquide de nettoyage et vers les moyens qui donnent appui à l'éponge (2).

9. Dispositif selon au moins une des revendications précédentes, caractérisé en ce que la bande transporteuse (5, 5a) est fabriquée en matière plastique.

10. Dispositif selon au moins une des revendications précédentes, caractérisé en ce que la bande transporteuse (5) possède une chaîne (27) faite de maillons métalliques (28).

11. Dispositif selon au moins une des revendications précédentes, caractérisé en ce que la bande transporteuse (5, 5a) présente des bossages (14) dirigés vers le haut pour l'entraînement de la planche à éponge (3).

12. Dispositif selon au moins une des revendications précédentes, caractérisé en ce qu'un rail de guidage (23) destiné au guidage de la planche à éponge (3) est disposé latéralement à côté de la bande transporteuse (5, 5a) et/ou du rouleau d'essorage (6).

13. Dispositif selon au moins une des revendications précédentes, caractérisé en ce qu'il comprend des éléments capteurs (30, 31, interrupteurs de fin de course 20, 21) construits pour commander le moteur électrique (18) en fonction de la position de la planche à éponge (3).

14. Dispositif selon la revendication 13, caractérisé en ce que les éléments capteurs (30, 31) sont construits pour capter la position d'un aimant (32) agencé dans la planche à éponge (3).
